# EUROPÄISCHE PATENTANMELDUNG

(11) **EP 0 070 964 A2**
(43) Veröffentlichungstag der Anmeldung: **09.02.1983**
(21) Anmeldenummer: 82103067.3
(22) Anmeldetag: 08.04.1982
(51) Int. Cl.: D06H 7/22

(54) **Verfahren und Vorrichtung zum automatischen oder halbautomatischen Trennen von abgepassten textilen Stoffteilen**

(30) Priorität: 31.07.1981 DE 3130335
(71) Anmelder: Kurt Ehemann Spezialmaschinenfabrik GmbH & Co. KG, D-2870 Delmenhorst (DE)
(72) Erfinder: Ehemann, Gero, D-2831 Gross Ippener (DE)
(74) Vertreter: Kern, Wolfgang, Dipl.-Ing.

(57) **Zusammenfassung**

Die Erfindung betrifft ein Verfahren sowie eine Vorrichtung zur automatischen oder halbautomatischen Trennung von abgepassten, textilen Stoffteilen, insbesondere gestrickten Teilen, deren Trennstellen mit Schmelztrennfäden versehen sind, wobei die textilen Stoffteile einer Wärmebehandlung ausgesetzt werden, durch die die Schmelztrennfäden aufgeschmolzen werden und während dieser Behandlung vollständig voneinander getrennt werden. Hierzu werden die auf einem Förderband in eine beheizte Ausrüstvorrichtung einlaufenden, durch Schmelztrennfäden miteinander verbundenen Stoffteile einer oberflachlichen Friktionswirkung bei gleichzeitiger Erwärmung und dadurch bewirkter Aufschmelzung der Schmelztrennfäden unterworfen, die dadurch zustandekommt, daß das die Stoffteile transportierende untere Förderband eine größere Geschwindigkeit aufweist als ein mit den Stoffteilen oberhalb des unteren Förderbandes in Berührung tretendes oberes Förderband. Mit Hilfe eines diesem oberen Förderband nachgeschalteten weiteren oberen Förderbandes, dessen Geschwindigkeit derjenigen des unteren Förderbandes entspricht, werden die abgetrennten Stoffteile aus der Trennzone entfernt.

## Beschreibung

Die Erfindung betrifft ein Verfahren zum automatischen oder halbautomatischen Trennen von abgepassten textilen Stoffteilen, insbesondere gestrickten Teilen, deren Trennstellen mit Schmelztrennfäden versehen sind, bei dem die textilen Stoffteile einer Wärmebehandlung ausgesetzt werden, durch die die Schmeiztrennfäden aufgeschmolzen werden, wobei jeweils zwei parallel nebeneinanderliegende, abgepasste textile Stoffteile nach dem Aufschmelzen des sie verbindenden Trennfadens dadurch vollständig voneinander getrennt werden, daß das in Bewegungsrichtung der Stoff teile vorne liegende Stoff teil durch Andrücken einer Fördereinrichtung gegenüber dem benachbarten, nachlaufenden Stoffteil beschleunigt weiterbewegt wird, wobei die zu trennenden textilen Stoff teile auf einem unteren Förderband unter der Fördereinrichtung vorbeibewegt werden.

Ferner betrifft die Erfindung eine Vorrichtung zur Durchführung dieses Verfahrens mit einer Ausrüsteinrichtung, die die abgepassten textilen Stoff teile durchlaufen und in der sie einer Wärmebehandlung ausgesetzt sind, durch die Schmelztrennfäden aufschmelzbar sind, wobei der Ausrüsteinrichtung eine Trenneinrichtung nachgeschaltet ist, die eine mit den zu trennenden Stoffteilen in Berührung bringbare Fördereinrichtung aufweist, unter der auf einem unteren Förderband die zu trennenden Stoffteile vorbeibewegbar sind. Bei dem bekannten Verfahren (DE-PS 27 02 112) wird das in Bewegungsrichtung der Stoffteile vorne liegende Stoffteil durch Andrücken einer Walzeneinrichtung gegenüber dem benachbarten, nachlaufenden Stoffteil beschleunigt weiterbewegt, wobei die zu trennenden textilen Stoffteile mit einem Förderband unter der Walzeneinrichtung vorwärtsbewegt werden, die aus zwei parallelen, rotierendem Walzen besteht, von denen die erste, nachlaufende Walze mit einer der Förderbandbewegungsgeschwindigkeit entsprechenden Umfangsgeschwindigkeit rotiert und die zweite, vorlaufende Walze mit einer größeren Umfangsgeschwindigkeit rotiert, woraufhin beide Walzen auf das Förderband abgesenkt und zu beiden Seiten des aufgeschmolzenen Trennfadens kurzzeitig an die textilen Stoff teile angedrückt und nach erfolgter Trennung der Stoff teile wieder angehoben werden. Dadurch werden jeweils zwei benachbarte, durch einen aufgeschmolzenen Trennfaden noch. miteinander verbundene textile Stoff teile auseinandergerissen, bis der aufgeschmolzene Trennfaden abreisst.

Diese Verfahrensweise hat den Nachteil, daß das Aufsetzen der beiden parallelen, rotierenden Walzen auf die benachbarten zu trennenden Stoffteile eine präzise Steuerung der Walzenbewegung in bezug auf das senkrecht zur Walzenbewegung laufende Förderband erfordert, die insbesondere dann, wenn die zu trennenden Stoffteile eine nur verhältnismäßig geringe Breite aufweisen, und die Förderbandgeschwindigkeit relativ groß ist, problematisch ist. Eine solche Steuerung ist außerdem aufgrund der für die Auf- und Abbewegung der Walzen erforderlichen Kräfte vom energetischen und konstruktiven Standpunkt aus gesehen, vergleichsweise aufwendig. Bei einem anderen bekannten Verfahren (US-PS 3 945 096) wird eine aus mehreren hintereinander angeordneten und durch aufschmelzbare Trennfäden verbundenen Stoffteilen bestehende Stoffbahn von einem walzengetriebenen Förderband in einen durch zwei übereinanderliegende Walzen gebildeten Spalt gefördert und gelangt von dort auf die Oberfläche einer angetreibenen Walze, auf der die Stoffbahn mit aus einer Heizvorrichtung austretenden Heißluftstrahlen beaufschlagt wird, woraufhin sie in den von der Walze und einer Gegenwalze gebildeten Einzugsspalt gelangt. Im Moment des Einziehens der Stoffbahn, verursacht durch die Tatsache, daß die Umfangsgeschwindigkeit der Walzen geringfügig größer ist als die Bandbewegungsgeschwindigkeit im Einzugsspalt der vorgeschalteten Walzen, wird das jeweils in den Spalt der Walzen eingezogene Stoffteil von der nachfolgenden Stoffbahn getrennt, daraufhin durch den Walzenspalt hindurch gefördert und auf ein unter den Walzen laufendes Förderband abgelegt.

Diese Verfahrensweise hat den Nachteil, daß das jeweils abgetrennte Stoff teil in seiner Gesamtheit den durch die Walzen gebildeten Walzenspalt durchlaufen muß und dabei insgesamt aufgrund der von den Walzenoberflächen auf das Stoffteil übertragenen Druckkräfte zusammengepresst wird. Dieses Zusammenpressen des gesamten Materials ist in vielen Fällen nicht nur unerwünscht, sondern hat auch qualitätsmindernde Folgen.

Die Aufgabe der Erfindung besteht deshalb darin, das Verfahren der eingangs genannten Art so abzuwandeln, daß nicht nur eine einwandfreie Trennung abgepasster, gestrickter oder gewirkter Stoff teile, die mit Schmelztrennfäden verbunden sind, nach dem Ausrüstvorgang erreicht wird, wobei nach dem Schmelzen der Fäden und Trennung der abgepassten Teile auch eine vollständige Verdampfung des Fadenmaterials erfolgen soll, so daß sich an den Stoffteilrändern keine Materialreste mehr befinden,sondern diese Verfahrensweise auch produktschondender durchgeführt wird, so daß keine Qualitätsminderungen auftreten. Zur Durchführung dieses Verfahrens soll eine Vorrichtung geschaffen werden, mit der die genannten Verfahrensziele in einer weniger kostenaufwendigen Weise erreichbar sind.

Diese Aufgabe wird erfindungsgemäß dadurch gelöst, daß die Fördereinrichtung aus zwei oberen, in Reihe hintereinander angeordneten, endlosen, in derselben Richtung wie das untere Förderband laufenden Förderbändern besteht, von denen das in Bewegungsrichtung der Stoffteile vordere, zuerst mit den zu trennenden Stoff teilen in Berührung tretende Förderband eine geringere Geschwindigkeit aufweist, als das hintere Förderband, dessen Geschwindigkeit derjenigen des unteren,Förderbandes entspricht, wobei die Schmelztrennfäden der miteinander verbundenen, zwischen dem oberen und dem unteren Förderband eingeklemmten Stoffteile unter dem Einfluß der Wärme zunehmend erweicht werden, je weiter sie in Richtung auf das vordere obere Förderband vorrücken, und schließlich unter Abtrennung der benachbarten Stoffteile aufgeschmolzen werden und danach von dem oberen vorderen Förderband erfaßt und aus dem Trennbereich herausgefördert werden.

Zur Durchführung des Verfahrens dient erfindungsgemäß eine Vorrichtung, bei der die Fördereinrichtung aus zwei oberen, in Reihe hintereinander angeordneten, endlosen Förderbändern besteht, die in derselben Richtung wie das untere Förderband laufen und von denen das beim Eintreten der Stoff teile in die Vorrichtung zuerst mit den Stoffteilen in Berührung kommende vordere Förderband eine geringere Bewegungsgeschwindigkeit aufweist als das nach erfolgter Trennung der nebeneinander liegenden Stoffteile mit diesen in Berührung tretende hintere Förderband, dessen Bewegungsgeschwindigkeit derjenigen des unteren Förderbandes entspricht.

Der wesentliche Gedanke der Erfingung besteht somit darin, die miteinander durch Schmelztrennfäden verbundenen textilen Stoffteile beim Aufschmelzen dieser Fäden dadurch voneinander zu trennen, daß zwischen ihrer Oberseite und ihrer Unterseite aufgrund der Geschwindigkeitsdifferenz der mit diesen Seiten in Berührung stehenden Förderbandoberflächen Scherkräfte übertragen werden, die die benachbarten Stoffteile auseinanderziehen und schließlich die aufgeschmolzenen Trennfäden durchtrennen, wonach die voneinander getrennten Teile von dem im Gleichlauf mit dem unteren Förderband laufenden oberen zweiten Förderband aus der Trennzone zwangsläufig herausgezogen werden.

Vorteilhafte Ausgestaltungen der Erfindung sind in den Unteransprüchen gekennzeichnet.

Die Erfindung wird nachfolgend anhand des in der Zeichnung dargestellten Ausführungsbeispiels näher erläutert. In der Zeichnung zeigen:
Fig. 1 eine schematische Seitenansicht einer Ausrüstvorrichtung zur Durchführung des Verfahrens, wobei die Anordnung der Förderbände in'gestrichelter Linienführung dargestellt ist und
Fig. 2 eine perspektivische Draufsicht der Ausrüstvorrichtung von Fig. 1 in einem größeren Maßstab.

Die gestrickten, abgepassten Stoff teile, die in Fig. 2 mit 11 bezeichnet sind, sind an den Trennstellen mit eingestrickten Schmelztrennfäden 10 versehen, welche in Fig. 2 als gestrichelte Linien angedeutet sind. Die Stoffteile sind beispielsweise Besätze für Strickjacken und Pullover. Diese Stoff teile durchlaufen auf dem unteren Förderband 1 in Richtung des Pfeils A in Fig. 1 von links nach rechts und in Fig. 2 von rechts nach links die Ausrüstmaschine 5, in deren Oberteil 4 die beiden oberen Förderbänder 2 und 3 in Reihe hintereinander angeordnet sind, welche über Leit- und Umlenkwalzen 7, 8 in Richtung der Pfeile B,D gleichsinnig mit dem unteren Förderband 1 angetrieben werden, das ebenfalls über mit 8 bezeichnete Umlenk- und Führungswalzen in Richtung des Pfeiles C läuft.

In der Ausrüstvorrichtung findet eine Wärmebehandlung statt, bei der die Schmelztrennfäden 10 unter Einwirkung von Dampf aufschmelzen und zumindest teilweise verdampfen. Der Dampf wird bei 9 aus dem Oberteil 4 entfernt. Die zu trennenden Stoffteile 11 sind zwischen den einander gegenüberliegenden unendlichen Förderbändern eingeklemmt, wobei das vordere obere Förderband 2 eine geringere Vorwärtsbewegungsgeschwindigkeit aufweist als das untere Förderband 1, während das hintere obere Förderband 3 dieselbe Vorwärtsbewegungsgeschwindigkeit besitzt wie das untere Förderband 1. Wie aus Fig. 1 ersichtlich, ist das hintere obere Förderband 3 kürzer als das vordere obere Förderband. Letzteres ist außerdem mit einer aufgerauhten Oberfläche versehen, während die Oberfläche der beiden anderen Förderbänder 1 und 3 glatt ist.

Durch diese Anordnung und Geschwindigkeitsverhältnisse der Förderbänder werden die durch die Schmelztrennfäden verbundenen Stoffteile 11 im Bereich des vorderen oberen Förderbandes immer weiter auseinandergezogen, je weiter sie auf dem unteren Förderband 1 in die Vorrichtung hineinlaufen, wobei sie sich nach dem Aufschmelzen der Trennfäden von den nachfolgenden kälteren Stoffteilen abtrennen. Dies ist in jedem Fall vor Erreichen des Endes des vorderen oberen Bandes 2 der Fall. Die abgetrennten Stoffteile werden dann von dem kleineren hinteren oberen Förderband 3 erfasst und aus der Trennzone zwangsläufig heraustransportiert, so daß sie auf dem Tisch 6 der Ausrüstvorrichtung 5 die inFig.2 auf der linken Seite des Oberteils 4 dargestellte Anordnung einnehmen.

Der Trennvorgang selbst unterscheidet sich bezüglich der in der Ausrüstvorrichtung herrschenden Temperatur und der benötigten Dampfmenge kaum von dem üblichen, normalen Ausrüstvorgang, was bedeutet, daß beispielsweise in den Fällen, in denen die textilen Stoffteile aus Acrylfasern bestehen, mit Temperaturen geringfügig über 100° C , bei Polyesterfasern mit Temperaturen zwischen 140 und 150° C und bei Mischfasern mit Temperaturen zwischen den genannten Bereichen gearbeitet wird.

Die Förderbandgeschwindigkeiten sind einstellbar, wobei zwischen dem vorderen oberen Förderband 2, das mit einer geringeren Geschwindigkeit läuft als die beiden anderen Förderbänder, die die gleiche Geschwindigkeit aufweisen, ein Geschwindigkeitsverhältnis eingestellt wird, das umso kleiner ist, je länger die einzelnen Stoffteile sind.,Beispielsweise wird bei Pullover- und Strickjackenbesätzen von ca. 2 cm Breite mit einer Geschwindigkeit für das untere Transportband 1 von 4 m/Min. gefahren, während das vordere obere Förderband 2 eine Bandgeschwindigkeit von 3 m/Min. aufweist, d. h. 25% langsamer ist.

Das beschriebene Verfahren und die zu seiner Durchführung dienende Vorrichtung ermöglichen es, bei vollständiger Verdampfung der Schmelztrennfäden eine saubere Trennung aufeinanderfolgender, abgepasster textiler Stoffteile, insbesondere Strickteile, zu erreichen, ohne daß hierfür ein zu großer verfahrenstechnischer oder apparatetechnischer Aufwand entsteht. An den Strickteilrändern bleiben keine Schmelzfadenreste zurück und durch den Trennvorgang selbst werden keine strukturellen Eigenschaften der Ware, wie Dicke, Muster, Lage, in unerwünschter Weise verändert.

## Patentansprüche

1. Verfahren zum automatischen oder halbautomatischen Trennen von abgepassten textilen Stoffteilen, insbesondere gestrickten Teilen, deren Trennstellen mit Schmelztrennfäden- versehen sind, bei dem die textilen Stoffteile einer Wärmebehandlung ausgesetzt werden, durch die die Schmelztrennfäden aufgeschmolzen werden, wobei jeweils zwei parallel nebeneinanderliegende, abgepasste textile Stoffteile nach dem Aufschmelzen des sie verbindenden Trennfadens dadurch vollständig voneinander getrennt werden, daß das in Bewegungsrichtung der Stoffteile vorne liegende Stoffteil durch Andrücken einer Fördereinrichtung gegenüber dem benachbarten, nachlaufenden Stoffteil beschleunigt weiterbewegt wird, wobei die zu trennenden textilen Stoffteile auf einem unteren Förderband unter der Fördereinrichtung vorbei bewegt werden, dadurch gekennzeichnet, daß die Fördereinrichtung aus zwei oberen, in Reihe hintereinander angeordneten, endlosen, in derselben Richtung wie das untere Förderband laufenden Förderbändern besteht, von denen das in Bewegungsrichtung der Stoff teile vordere, zuerst mit den zu trennenden Stoffteilen in Berührung tretende Förderband eine geringere Geschwindigkeit aufweist, als das hintere Förderband, dessen Geschwindigkeit derjenigen des unteren Förderbandes entspricht, wobei die Schmelztrennfäden der miteinander verbundenen, zwischen dem oberen und dem unteren Förderband. eingeklemmten Stoffteile unter dem Einfluß der Wärme zunehmend erweicht werden, je weiter sie in Richtung auf das vordere obere Förderband vorrücken, und schließlich unter Abtrennung der benachbarten Stoffteile aufgeschmolzen werden und danach von dem oberen vorderen Förderband erfaßt und aus dem Trennbereich herausgefördert werden.

2. Vorrichtung zur Durchführung des Verfahrens nach Anspruch 1, mit einer Ausrüsteinrichtung, die die abgepassten textilen Stoffteile durchlaufen und in der sie einer Wärmebehandlung ausgesetzt sind, durch die Schmelztrennfäden aufschmelzbar sind, wobei der Ausrüste.inrichtung eine Trenneinrichtung nachgeschaltet ist, die eine mit den zu trennenden Stoffteilen in Berührung bringbare Fördereinrichtung aufweist, unter der auf einem unteren Förderband die zu trennenden Stoffteile vorbeibewegbar sind, dadurch gekennzeichnet , daß die Fördereinrichtung aus zwei oberen, in Reihe hintereinander angeordneten, endlosen Förderbändern (2,3) besteht, die in derselben Richtung wie das untere Förderband (1) laufen und von denen das beim Eintreten der Stoffteile (11) in die Vorrichtung zuerst mit den Stoffteilen in Berührung kommende vordere Förderband (2) eine geringere Bewegungsgeschwindigkeit aufweist als das nach erfolgter Trennung der nebeneinander liegenden Stoffteile (11) mit diesen in Berührung'tretende hintere Förderband (3), dessen Bewegungsgeschwindigkeit derjenigen des unteren Förderbandes (1) entspricht. 0

3. Vorrrichtung nach Anspruch 2, dadurch gekennzeichnet , daß die Oberfläche des unteren Förderbandes (1) glatt ist und die Oberfläche des oberen vorderen Förderbandes (2) aufgrauht ist.

4. Vorrichtung nach Anspruch 2 oder 3, dadurch gekennzeichnet , daß das Geschwindigkeitsverhältnis zwischen dem oberen vorderen Förderband (2) und den beiden anderen Förderbändern (1,3) einstellbar und während des Betriebs der Vorrichtung veränderbar ist.

5. Vorrichtung nach einem der Ansprüche 2 - 4, dadurch gekennzeichnet , daß die Geschwindigkeitsdifferenz zwischen dem vorderen oberen Förderband (2) und den beiden anderen Förderbändern (1,3) so einstellbar ist, daß sie umso geringer ist, je größer die in Förderrichtung gemessene Länge der Stoffteile ist.

6. Vorrichtung nach Anspruch 5, dadurch gekennzeichnet , daß die Geschwindigkeit des vorderen oberen Förderbandes (2) gegenüber derjenigen der beiden anderen Förderbänder (1,3) um 25 % geringer ist.
